# FASCICULE DE BREVET EUROPEEN

(11) **EP 0 317 444 B1**
(45) Date de publication et mention de la délivrance du brevet: **15.04.1992**
(21) Numéro de dépôt: 88402908.3
(22) Date de dépôt: 18.11.1988
(51) Int. Cl.: F22B 1/28

(54) **Générateur de vapeur**
Dampferzeuger
Steam generator

(30) Priorité: 19.11.1987 FR 8716022
(43) Date de publication de la demande: 24.05.1989
(73) Titulaire: ASSOCIATION POUR LA RECHERCHE ET LE DEVELOPPEMENT DES METHODES ET PROCESSUS INDUSTRIELS (ARMINES), F-75272 Paris Cédex 06 (FR)
(72) Inventeur: Renon, Henri, F-92330 Sceaux (FR)
(74) Mandataire: Bruder, Michel

(56) Documents cités:
- CH-A- 656 203
- FR-A- 2 341 340
- US-A- 4 419 302

## Description

La présente invention concerne un générateur de vapeur comprenant une enceinte contenant un liquide à vaporiser et, à l'intérieur de cette enceinte, un bloc de vaporisation rapide comprenant au moins une résistance électrique chauffante logée dans un corps poreux plongé dans le liquide à vaporiser, ou située à proximité de ce corps poreux pour le chauffer par rayonnement.

En général la plupart des générateurs de vapeur fonctionnant dans les secteurs ménager et industriel ne sont utilisés en moyenne que dans une plage allant de 20 à 50% de leur débit nominal. Tel est par exemple le cas des humidificateurs ménagers ou industriels. Les appareils utilisés dans ce dernier secteur comprennent généralement une enceinte contenant le liquide à vaporiser généralement de l'eau, que l'on maintient à un niveau constant par un niveau de régulation, de telle façon que la résistance soit constamment immergée dans l'eau à vaporiser. On connaît ainsi par le brevet CH-A-656203 des générateurs de vapeur à chauffage par résistance électrique, dans lesquels on maintient constant le niveau du liquide à vaporiser dans une enceinte au moyen d'électrodes de détection de niveau commandant des moyens d'arrivée d'eau dans l'enceinte. En général ces appareils comportent des systèmes assurant automatiquement et périodiquement des cycles de nettoyage des enceintes dans lesquelles s'accumulent les boues et par ailleurs des cycles d'élimination du calcaire qui se fixe sur la surface du corps des résistances et que l'on brise par surchauffe de celles-ci lorsqu'il y a absence d'eau. La production de vapeur est pilotée par une sonde hygrométrique commandant par tout ou rien le fonctionnement de la chaudière, par l'intermédiaire d'un dispositif assurant le passage du courant électrique dans la résistance.

De tels appareils connus présentent principalement les inconvénients d'avoir un temps de mise en régime de production de vapeur relativement long à froid ou après les cycles de nettoyage et d'élimination du calcaire, d'avoir un temps de réponse n'assurant pas une bonne régulation du débit de vapeur tout en produisant une vapeur contenant des gouttelettes d'eau en suspension et de nécessiter un systéme de commande sophistiqué et des résistances de haute qualité lorsque l'on détruit la gaine de calcaire. De plus, si de tels appareils étaient équipés de doseurs d'énergie, les temps de transfert seraient alors considérablement accrus par la présence d'un grand volume d'eau à faible et moyenne puissance de fonctionnement de la résistance de chauffage. Ces appareils sont également d'un prix de revient relativement élevé à la fabrication et en exploitation, tout en produisant une qualité médiocre de vapeur du fait de son humidité, avec des temps de réponse très longs.

Par ailleurs on sait que l'accumulation de calcaire et la dureté de ce calcaire déposé sur la surface d'une résistance abrégent la durée de vie de celle-ci et introduit des retards dans les temps de transfert thermique ainsi qu'une perte de rendement énergétique. Par contre, en associant des corps poreux à la surface de la résistance, on observe que le calcaire se dépose non plus sur une surface, comme dans le cas de la surface de la résistance lorsque cette dernière est utilisée seule, mais dans le volume à trois dimensions que constitue le corps poreux, et que ce calcaire a une consistance spongieuse ne présentant pas une grande dureté, pour une même durée de fonctionnement, ce qui n'entraîne alors que très faiblement les inconvénients précités. On connaît également le pouvoir d'absorption des corps poreux, leur capacité de pompage et de montée capillaire, ainsi que la répartition volumique des liquides en fonction de la hauteur de pompage. On sait également qu'en associant des corps poreux à des sources chaudes on augmente considérablement les coefficients d'échange et on obtient un temps de réponse relativement court. Ainsi qu'il est décrit dans les brevets FR-A-2 341 340 et FR-A-2 420 731 il a déjà été envisagé d'utiliser des corps poreux que l'on fait fonctionner, dans des dispositifs générateurs de vapeur, en plongeant un corps poreux, équipé d'une résistance électrique interne, dans une nappe d'eau permanente.

La présente invention concerne des perfectionnements apportés aux appareils de ce dernier type dans le but d'améliorer leurs performances, par une meilleure façon de produire la vapeur, en réduisant les temps d'obtention de celle-ci, en produisant la quantité de vapeur qui est juste nécessaire pour l'utilisation, en améliorant la régularisation du débit de vapeur tout en obtenant une vapeur pratiquement exempte de gouttelettes d'eau, et en accroissant notablement la durée de fonctionnement entre deux cycles d'élimination du calcaire.

A cet effet ce générateur de vapeur comportant une enceinte contenant un liquide à vaporiser et, à l'intérieur de cette enceinte, un bloc de vaporisation rapide comprenant au moins une résistance électrique chauffante logée dans un corps poreux plongeant dans le liquide ou située à proximité de ce corps poreux, est caractérisé en ce qu'il comprend des moyens pour faire varier le niveau du liquide dans l'enceinte en fonction directe du débit de vapeur devant être fourni, c'est-à-dire pour faire baisser le niveau lorsque le débit de vapeur doit être réduit et vice versa, et des moyens pour ajuster corrélativement l'énergie électrique fournie à la résistance chauffante.

On décrira ci-après, diverses formes d'exécution de la présente invention, en référence au dessin annexé sur lequel :
La figure 1 est un schéma synoptique d'un générateur de vapeur comportant un bloc de vaporisation rapide plongeant verticalement dans le liquide à vaporiser, suivant l'invention.
La figure 2 est une vue en perspective d'un bloc de de vaporisation rapide utilisable dans le générateur de vapeur représenté sur la figure 1.
Les figures 3 et 4 sont des diagrammes illustrant le fonctionnement du générateur de vapeur suivant l'invention.
La figure 5 est un schéma électrique d'un doseur cyclique d'énergie électrique utilisé dans le générateur de vapeur suivant l'invention.
La figure 6 est un schéma synoptique d'une variante d'exécution du doseur d'énergie électrique.
La figure 7 est une vue en coupe verticale d'une chaudière dans laquelle le bloc de vaporisation rapide fonctionne horizontalement.
La figure 8 est une vue en coupe faite suivant la ligne VIII-VIII de la figure 7.

Le générateur de vapeur suivant un exemple de réalisation de l'invention qui est représenté sur la figure 1, comprend une chaudière 1 dont le fonctionnement est commandé par plusieurs éléments externes. Cette chaudière 1 comprend une enceinte 2 fermée à sa partie supérieure par un couvercle 3 auquel est suspendu verticalement un bloc 4 de vaporisation rapide d'un liquide 5, tel que de l'eau, contenu dans l'enceinte 2 de la chaudière 1. Le bloc de vaporisation rapide 4, comme indiqué sur la figure 2 comporte une ou plusieurs résistances de chauffage électrique 6 en forme d'épingle à cheveux. La résistance électrique 6 est logée à l'intérieur d'un corps poreux de forme parallélépipédique, constitué de deux demi-coquilles 7,8 accolées. Le corps poreux est réalisé, par exemple, en laine de roche semi-rigide qui a été préalablement découpée aux dimensions désirées dans un matelas. Ce corps poreux est maintenu comprimé sur la résistance interne 6 par un grillage externe 9 à larges mailles. La résistance 6 peut avoir une puissance de 1kW, une section droite ayant un diamètre de 10mm et une longueur développée de 60cm, ainsi qu'un entr'axe, lorsqu'elle est formée en épingle à cheveux, de 30mm. Ce corps poreux a, par exemple, une masse volumique de 108kg/m³ et les fibres de roche qui le composent, peuvent avoir, dans cet exemple, des dimensions qui ont majoritairement environ 1,5 à 5 micromètres de diamètre et environ de 1,5 à 15mm de longueur. Ces fibres sont déposées en formant un sens de stratification et elles sont mises en place sur la résistance de façon que le flux de vapeur s'effectue verticalement. Le corps poreux formé par les deux demi-coquilles 7,8 comporte avantageusement un liant favorisant son imprégnation et la montée capillaire du liquide à vaporiser. Les deux demi-coquilles 7,8 on par exemple, une longueur de 30cm, en dépassant de 2cm du côté de la partie extrême inférieure arrondie de la résistance, une dimension horizontale ou largeur de 8cm et une épaisseur, chacune, de 3cm. Ces deux demi-coquilles recouvrent ainsi la résistance de la même distance sur son pourtour, en étant maintenues comprimées par le grillage 9 à large mailles. Le corps poreux 4 est par ailleurs percè dans sa partie centrale supérieure de trous borgnes verticaux 10 constituant des cheminées pour le dégagement de la vapeur produite.

Comme on peut le voir sur la figure 1 le bloc de vaporisation rapide 4 constitué par la résistance 6 et les deux demi-coquilles 7,8 du corps poreux, est suspendu à l'intérieur de l'enceinte 2, à partir du couvercle 3, et il s'étend vers le bas jusqu'à une certaine distance du fond de l'enceinte 2. Les extrémités supérieures des deux branches de la résistance 6 en épingle à cheveux sont respectivement raccordées à deux traversées isolantes 11,12 portes par le couvercle 3 et elles sont reliées électriquement à deux conducteurs d'alimentation 13,14 issus d'un circuit doseur d'énergie électrique 15.

L'enceinte 2 de la chaudière 1 est raccordée, à sa partie haute, à une canalisation 16 sur laquelle sont branchées en parallèle une électrovanne 17 pour l'évacuation de la vapeur et une électrovanne 18 pour faire entrer l'eau de nettoyage-rinçage dans l'enceinte en provenance d'une canalisation d'alimentation 19.

La partie basse de l'enceinte est équipée d'une canalisation sur laquelle est raccordée une électrovanne 20 d'évacuation de l'eau de nettoyage-rinçage et qui est reliée par ailleurs, par l'intermédiaire d'une électrovanne 21 de dosage de l'eau entrant pour sa vaporisation, à la canalisation d'alimentation 19.

L'installation de commande du générateur de vapeur comprend, en outre, un circuit de mise en fonctionnement et de programmation 22 qui est relié au réseau d'alimentation électrique 23 en alimentant, suivant le programme requis, le doseur d'énergie 15 par des conducteurs 24, un doseur-comparateur 25 d'admission d'eau à vaporiser par des conducteurs 24a, les électrovannes 17,18 et 20 par des conducteurs respectifs 24b,24c, et 24d. L'électrovanne 21 est alimentée électriquement à partir du doseur-comparateur 25, par un conducteur 26.

L'installation de commande comprend par ailleurs des capteurs de niveau traversant le couvercle 3 et s'étendant jusqu'à des profondeurs variables à l'intérieur de la chaudière 1. Dans la forme d'exécution non limitative représentée le générateur de vapeur comprend un dispositif 27 de détection du niveau du liquide à vaporiser dans l'enceinte 2. Ce dispositif 27 comporte autant de capteurs de niveau que de niveaux de liquide et par conséquent de débits de vapeur devant être fournis. Dans la forme d'exécution non limitative décrite présentement le dispositif comprend trois capteurs de niveaux 27a,27b,27c qui s'étendent de plus en plus bas dans cet ordre dans la chaudière 1, afin de déterminer respectivement la présence d'un niveau de liquide supérieur a, d'un niveau de liquide intermédiaire b et d'un niveau de liquide inférieur c. Les trois capteurs de niveau 27a,27b,27c sont connectés au circuit comparateur-doseur 25, par l'intermédiaire de conducteurs électriques respectifs 29. Ce circuit comparateur-doseur 25 est également relié au circuit doseur d'énergie électrique 15, par l'intermédiaire d'un conducteur électrique 31, à l'électrovanne 20 par un conducteur 32 et au circuit 22 par un conducteur 33.

Le fonctionnement du générateur de vapeur qui vient d'être décrit est le suivant : au départ le circuit 22 de mise en fonctionnement et de programmation commande l'ouverture de l'électrovanne 21 par le conducteur 26 du circuit doseur-comparateur 25 si bien que l'eau peut pénétrer dans l'enceinte 2 de la chaudière 1 jusqu'à ce que son niveau atteigne le niveau supérieur a. A ce moment le capteur de niveau supérieur 27a intervient, par l'intermédiaire du circuit doseur-comparateur 25, pour fermer l'électrovanne 21 d'admission d'eau. Le bloc de chauffe et de vaporisation rapide 4 se trouve ainsi imprégné d'eau sur pratiquement la totalité de sa hauteur, jusqu'au niveau supérieur a et au-dessus de ce niveau par suite de l'effet de la capillarité. Le fait que le niveau supérieur a a été atteint se traduit par un signal transmis par le circuit doseur-comparateur 25 au circuit 22 de mise en fonctionnement et de programmation, par le conducteur 33. Le circuit 22 commande alors la mise en service du circuit doseur d'énergie 15, lequel commande à son tour l'alimentation électrique de la résistance de chauffage 6. Cette résistance transmet sa chaleur à l'eau contenue dans le corps poreux 7,8 qui contient dans sa partie haute, au-dessus du niveau d'eau supérieur a, une faible quantité d'eau qui se trouve être ainsi vaporisée très rapidement. La vapeur s'évacuant dans cette zone se trouve remplacée par de l'eau de la partie basse du corps poreux, sous l'effet de la capillarité. Les trous verticaux ou cheminées 10 facilitent l'évacuation de la vapeur en évitant les surpressions localisées. La vapeur produite est évacuée à travers la canalisation 16 et l'électrovanne 17 en direction du lieu de l'utilisation.

Lorsqu' après une certaine période de fonctionnement il est nécessaire de nettoyer l'enceinte de vaporisation 2, la programmation du circuit 22 commande, par les conducteurs 24 l'interruption du circuit 15 de commande de chauffage et, par les conducteurs 24a et 26, la fermeture de l'électrovanne 21 d'admission d'eau à vaporiser ainsi que l'électrovanne 17, par le conducteur 24b. Ensuite les électrovannes 20 et 18 s'ouvrent, par l'intermédiaire des conducteurs respectifs 24d et 24c, ce qui permet, pendant une durée requise, d'éliminer les boues et le calcaire qui se sont accumulés au fond de la cuve et dans l'élément de vaporisation.

Le générateur de vapeur suivant l'invention permet d'obtenir une mise en phase vapeur très rapide, comparativement à une chaudière dont la résistance nue est immergée dans une quantité d'eau équivalente. Le diagramme de la figure 3 met en évidence cet effet. Sur ce diagramme la quantité de vapeur produite, en grammes/heure, est portée en ordonnée tandis que le temps t, en minutes, est porté en abscisse. D'après ce diagramme on peut voir que le temps de mise en phase vapeur pour parvenir à un débit constant est de 6 minutes environ dans le cas d'un générateur de vapeur suivant l'invention (courbe I), tandis qu'il est de 23 minutes pour un générateur de vapeur conventionnel (courbe II).

Le diagramme de la figure 4 illustre les variations du débit de vapeur obtenu avec un générateur de vapeur suivant l'invention lorsqu'une sonde externe impose un cycle opératoire au circuit doseur d'énergie 15. Cette sonde externe est indiquée schématiquement en 34 sur la figure 1 et elle est connectée au circuit doseur d'énergie 15. Dans le diagramme de la figure 4 le débit de vapeur Q est exprimé en pourcent du débit maximal en ordonnée. En abscisse est porté le temps t en minutes. Au débit instantanné de vapeur Q correspond la puissance de la résistance associée au corps poreux. D'après le diagramme de la figure 4 on peut voir que le débit de vapeur est maintenu constant à 90% (débit Qa) du débit maximal pendant 5 minutes. Durant cette période la résistance 6 a une puissance égale à 90% de sa puissance maximale et le générateur de vapeur fonctionne avec de l'eau au niveau supérieur a dans l'enceinte 2. Au bout de la première période de 5 minutes la sonde 34 impose une réduction de l'énergie dissipée par la résistance 6 pour parvenir à une puissance de cette résistance égale à 50% de la puissance maximale et par conséquent un débit de vapeur Qb égal à 50% du débit maximal. Le circuit doseur d'énergie 15 envoie, par le conducteur 31, un signal au circuit doseur-comparateur 25. Ce dernier commande alors, par le conducteur 26, la fermeture de l'électrovanne d'admission d'eau 21, afin de faire baisser le niveau de l'eau dans l'enceinte 2 par épuisement. Cette baisse du niveau peut être également obtenue par vidange de l'eau : dans ce cas le circuit doseur-comparateur 25 émet un signal sur le conducteur 32 qui ouvre l'électrovanne 20 reliée à la canalisation de vidange d'eau. Le fonctionnement à 50% du débit de vapeur maximal est obtenu avec un niveau d'eau stabilisé au niveau intermédiaire b dans l'enceinte 2, ce qui est détecté par le capteur de niveau intermédiaire 27b. Autrement dit à partir de ce moment le générateur de vapeur fonctionne avec une puissance de la résistance électrique de chauffage 6 égale à 50% de la puissance maximale et un niveau d'eau abaissé au niveau intermédiaire b. Au bout de 20 minutes la sonde 34 impose une nouvelle réduction du débit de vapeur qui doit tomber à la valeur minimale Qc. Le signal émis par la sonde 34 provoque une nouvelle réduction de l'énergie fournie par le circuit doseur 15 à la résistance 6 dont la puissance tombe alors à 20% de sa puissance maximale. Simultanément le circuit doseur 15 commande par le conducteur 31, le circuit doseur-comparateur 25 pour faire baisser davantage le niveau dans l'enceinte 2, par épuisement ou vidange, jusqu'à ce que le niveau inférieur c soit atteint, ce qui est détecté par le capteur de niveau inférieur 27c. A partir de ce momment, c'est-à-dire sensiblement à partir de la 30eme minute, le générateur de vapeur produit un débit de vapeur égal à 20% du débit maximal, à partir de l'eau maintenue au niveau inférieur c dans l'enceinte 2. A partir de la 35eme minute la sonde 34 impose un débit de vapeur de 85%. Le circuit doseur d'énergie électrique 15 fournit alors davantage d'énergie électrique à la résistance 6, pour qu'elle fonctionne à une puissance égale à 85% de la puissance maximale. Simultanément le circuit doseur-comparateur 25 ouvre à nouveau l'électrovanne 21 pour faire remonter le niveau d'eau dans l'enceinte 2. On voit d'après le diagramme de la figure 4 que le débit de vapeur augmente alors très rapidement. L'appareil suivant l'invertion permet donc de suivre très rapidement toute loi de variation du débit de vapeur, que cette loi soit imposée automatiquement par une sonde 34 ou bien qu'elle soit appliquée par une commande manuelle directe du doseur d'énergie 15.

La figure 5 est un schéma électrique d'un circuit doseur cyclique d'énergie 15 du type électrothermique disponible dans le commerce sous le nom de "Simmerstat". Ce dispositif permet de faire varier l'énergie fournie entre 0 et 100%. Ce type de dispositif peut être utilisé lorsque l'on désire faire varier manuellement le débit de vapeur. Il peut être rendu automatique par un système électronique d'asservissement. Dans le type à commande manuelle la périodicité est obtenue par le réglage d'une résistance variable 35 augmentant ou diminuant le courant électrique alimentant une résistance chauffante 36 solidaire d'un bilame 37. Ce bilame 37 coupe, pendant une durée plus ou moins longue, par inertie thermique, un contact électrique 38 branché en série avec la résistance 6 du générateur de vapeur et celle de la résistance chauffante 36 en relation avec l'inertie thermique du bilame 37. La tension du secteur d'alimentation électrique est appliquée entre les bornes 39 et 40 respectivement reliées au bilame 37, lui-même en série avec le contact 38, et à une extrémité de la résistance variable 35 qui est en série avec la résistance chauffante 36, ces deux résistances étant elles-mêmes branchées en parallèle sur la résistance 6 du générateur de vapeur.

Le doseur cyclique d'énergie simple et robuste qui est représenté sur la figure 5, peut être rendu automatique par utilisation d'une commande électronique ainsi qu'il est représenté sur la figure 6. Dans ce cas la résistance chauffante 36 du bilame 37 est connecté à un amplificateur à transistor 41 lui-même commandé par une base de temps 42 connectée à une sonde d'humidité 43. Ceci permet de commander le débit de vapeur d'une chaudière d'humidification de l'air ambiant en fonction du degré hydrométrique de l'air, par asservissement du circuit doseur d'énergie 15.

Dans la variante d'exécution de l'invention représentée sur les figures 7 et 8 le corps de vaporisation 4 s'étend horizontalement à l'intérieur d'une chaudière fonctionnant elle-même horizontalement. Dans cet exemple de réalisation le bloc de vaporisation rapide 4 comprend trois résistances en épingle à cheveux 6, parallèles les unes aux autres, logées respectivement dans des corps creux accolés et qui sont portés ensemble par une même platine verticale 44 fermant une extrémité de la chaudière. Cette platine 44 est fixée, avec un joint d'étanchéité intermédiaire, sur une collerette 45 soudée à l'enceinte tubulaire 46 de la chaudière horizontale. Cette chaudière est pourvue d'un tube d'entrée d'eau 47 à sa partie inférieure, d'un tube de sortie de vapeur 48 à sa partie supérieure et des trois capteurs de niveaux verticaux 27a,27b,27c, pour assurer les hauteurs d'eau requises.

Dans toutes les formes d'exécution de l'invention qui ont été décrites précédemment, on peut utiliser toute sorte de corps poreux à base de matière naturelle ou artificielle qui, par transformation, présente des canaux, des alvéoles ou des cavités à pouvoir capillaire. On peut disposer, à l'intérieur de ces corps poreux ou sur toute partie de leurs surfaces, des parois isolantes thermiquement. Par exemple le corps poreux peut comprendre une telle paroi sur son pourtour dépassant légèrement à la partie haute et allant jusqu'à sa partie basse de façon que l'eau immergeant le dispositif soit obligé d'entrer par la partie basse. De même on peut par exemple fermer la partie basse en ménageant une section d'entrée d'eau compatible avec le débit de vapeur suivant la plage recherchée.

En ce qui concerne les résistances on peut utiliser une résistance de n'importe quel type autre qu'une épingle à cheveux, par exemple du type cartouche. On peut également adjoindre à cette résistance des ailettes de diffusion pour répartir les flux de chaleur. Dans ces cas on régle les hauteurs d'eau requises compatibles avec la plage de débit de vapeur recherchée.

On peut également régler la hauteur d'eau progressivement, en rapport avec les débits de vapeur utilisés, par asservissement de la mesure de la résistivité d'une colonne d'eau localisée dans le volume d'alimentation du dispositif.

On peut employer, en tant que doseur d'énergie, n'importe quel doseur électromécanique ou électronique desservant toute forme de courant électrique à cycles appropriés.

Le générateur de vapeur suivant l'invention peut être utilisé avec n'importe quelle chaudière déjà en exploitation ou à créer pour vaporiser n'importe quel liquide et il peut être utilisé dans des montages ou installations en permettant d'améliorer les temps de transfert thermique, l'encombrement et la consommation d'énergie lorsqu'on utilise des résistances électriques.

## Revendications

1. Générateur de vapeur comportant une enceinte (2) contenant un liquide à vaporiser et, à l'intérieur de cette enceinte (2), un bloc de vaporisation rapide (4) comprenant au moins une résistance électrique chauffante (6) logée dans un corps poreux (7,8) plongeant dans le liquide ou située à proximité de ce corps poreux (7,8) et comprenant des premiers moyens (21,25,27) pour faire varier le niveau du liquide dans l'enceinte (2) et des deuxièmes moyens (15) pour ajuster l'énergie électrique fournie à la résistance chauffante, caractérisé en ce que les premiers moyens (21,25,27) font varier le niveau du liquide dans l'enceinte (2) en fonction directe du débit de vapeur devant être fourni, c'est-à-dire pour faire baisser le niveau lorsque le débit de vapeur doit être réduit et vice versa et les deuxièmes moyens (15) ajustent corrélativement l'énergie électrique fournie à la résistance chauffante (6).

2. Générateur de vapeur suivant la revendication 1 caractérisé en ce que les moyens pour faire varier le niveau du liquide dans l'enceinte (2) comprennent un dispositif (27) de détection du niveau du liquide à vaporiser, lequel comporte autant de capteurs de niveau (27a,27b,27b) que de niveaux de liquide et par conséquent de débits de vapeur devant être fournis, ces capteurs de niveau (27a,27b,27c) étant connectés à un circuit comparateur-doseur (25) qui commande le fonctionnement d'une électrovanne de dosage (21) pour l'admission de liquide dans l'enceinte (2), ainsi que d'une électrovanne (20) d'évacuation de l'eau excédentaire, et les moyens (15) ajustant l'énergie électrique fournie à la résistance (6) sont constitués par un circuit doseur d'énergie électrique qui est connecté au circuit comparateur-doseur (25).

3. Générateur de vapeur suivant la revendication 2 caractérisé en ce qu'il comprend un circuit (22) de mise en fonctionnement et de programmation relié au réseau d'alimentation électrique (23) et qui est connecté au circuit doseur d'énergie électrique (15) et au circuit comparateur-doseur (25), ce circuit de mise en fonctionnement et de programmation (22) étant également connecté à une électrovanne (17) d'évacuation de la vapeur, à l'électrovanne (20) d'évacuation d'excédant d'eau ou pour le cycle de nettoyage et également à une électrovanne (18) pour l'alimentation en eau lors du cycle de nettoyage.

4. Générateur de vapeur suivant la revendication 3 caractérisé en ce qu'il comporte une sonde externe (34) connectée au circuit doseur d'énergie (15) pour imposer une variation du débit de vapeur produit.

5. Générateur de vapeur suivant l'une quelconque des revendications 3 et 4 caractérisé en ce que le circuit doseur cyclique d'énergie (15) comprend un contact (38) branché en série avec la résistance de chauffage (6) et qui est commandé par un bilame (37) chauffé par une résistance (36).

6. Générateur de vapeur suivant la revendication 5 caractérisé en ce que le circuit doseur d'énergie (15) comprend une résistance variable (35), réglable manuellement, connectée en série avec la résistance (36) chauffant le bilame (37).

7. Générateur de vapeur suivant la revendication 5 caractérisé en ce que la résistance (36) de chauffage du bilame (37) est connectée à un amplificateur (41) commandé par une base de temps (42) connectée à une sonde d'humitidé (43) pour asservir le fonctionnement du circuit doseur d'énergie (15) et commander par conséquent le débit de vapeur fourni en fonction du degré hygrométrique de l'air.

## Patentansprüche

1. Dampferzeuger mit einem Raum (2), der eine zu verdampfende Flüssigkeit enthält, mit einem Schnellverdampfungsblock (4), der im Inneren dieses Raumes (2) angeordnet ist und mit mindestens einem elektrischen Heizwiderstand (6) versehen ist, der in einem in die Flüssigkeit vorspringenden porösen Körper (7, 8) oder in der Nähe dieses porösen Körpers angeordnet ist, mit einer ersten Einrichtung (21, 25, 27), um das Niveau der Flüssigkeit in dem genannten Raum zu Ändern und einer zweiten Einrichtung (15) un die dem elektrischen Heizwiderstand zugeführte elektriche Energie einzustellen, **dadurch gekennzeichnet**, daß die erste Einrichtung (21, 25, 27) das Niveau der Flüssigkeit in dem genannten Raum als direkte Funktion der pro Zeiteinheit zu liefernden Dampfmenge variiert, das heißt eine Absenkung des Niveaus bewirkt, wenn die Dampfmenge verringert werden soll und umgekehrt, und daß die zweite Einrichtung (15) die dem Heizwiderstand (6) zugeführte elektrische Energie entsprechend einstellt.

2. Dampferzeuger nach Anspruch 1, **dadurch gekennzeichnet,** daß die Einrichtung zum Ändern des Niveaus der Flüssigkeit in dem geannten Raum (2) eine Anordnung (27) zur Feststellung des Niveaus der zu verdampfenden Flüssigkeit enthält, welche ebenso viele Niveaufühler (27a, 27b, 27c) aufweist, wie Flüssigkeitsniveaus und damit Ausströmmengen pro Zeiteinheit vorgesehen sind, daß die Niveaufühler (27a, 27b, 27c) mit einer Vergleicher-Dosierschaltung (25) verbunden ist, welche ein Dosier-Elektroventil (21) zum Zuführen der Flüssigkeit in den genannten Raum (2) steuert, sowie ein Elektroventil (20) zum Ableiten von überschüssigem Wasser, und daß die Einrichtung (15) zum Einstellen der dem Widerstand (6) zugeführten elektrischen Energie aus einer Schaltungsanordnung zum Dosieren der elecktrischen Energie besteht, die mit der Vergleicher-Dosierschaltung verbunden ist.

3. Dampferzeuger nach Anspruch 2, **dadurch gekennzeichnet,** daß er eine Einschalt- und Programm-Schaltung (22) enthält, die mit einem elektrischen Versorgungsnetz (23) verbunden und an die Schaltung (15) zur Einstellung der elektrischen Energie und die Vergleicher-Dosier-Schaltung (25) angeschlossen ist, daß die Einschalt- und Programm-Schaltung (22) ferner mit einem Dampfauslaß-Elektroventil (20), dem Elektroventil (20) zum Ablassen überschüssigen Wassers oder für einen Reinigungszyklus, und ferner mit einem Elektroventil für die Zuführung von Wasser bei einem Reinigungszyklus verbunden ist.

4. Dampferzeuger nach Anspruch 3, **dadurch gekennzeichnet**, daß er einen externen Fühler (34) enthält, der mit der Energieeinstellschaltung (15) verbunden ist, um eine Änderung der pro Zeiteinheit erzeugten Dampfmenge zu bewirken.

5. Dampferzeuger nach Anspruch 3 oder 4, **dadurch gekennzeichnet,** daß die Schaltung (15) zum zyklischen Einstellen der Energie einen Kontakt (38) enthält, der mit dem Heizwiderstand (6) in Reihe geschaltet und durch ein Bimetallelement (3) gesteuert ist, das durch einen Widerstand (36) geheizt wird.

6. Dampferzeuger nach Anspruch 5, **dadurch gekennzeichnet**, daß die Schaltung (15) zum Einstellen der Energie einen veränderbaren Widerstand (35) enthält, der manuell einstellbar und mit dem Widerstand (36) zum Heizen des Bimetallelements (37) in Reihe geschaltet ist.

7. Dampferzeuger nach Anspruch 5, **dadurch gekennzeichnet,** daß der Widerstand (36) zum Heizen des Bimetallelements (37) mit einem Verstärker (41) verbunden ist, der durch eine Zeitbasis (42) gesteuert wird, die an einen Feuchtigkeitsfühler (43) angeschlossen ist, um das Arbeiten der Schaltungsanordnung (15) zum Einstellen der Energie auszulösen und dementsprechend die gelieferte Dampfmenge als Funktion der Luftfeuchte zu steuern.

## Claims

1. Steam generator comprising an enclosure 2 containing a liquid to be evaporated and, inside this enclosure 2, a rapid evaporation module 4 comprising at least one heating electric resistance 6 housed in a porous body 7, 8 immersed in the liquid or located in the vicinity of this porous body 7, 8 and comprising first means 21, 25, 27 for varying the level of the liquid in the enclosure 2 and second means 15 for adjusting the electrical energy furnished to the heating resistance, characterized in that the first means 21, 25, 27 vary the level of the liquid in the enclosure 2 as a direct function of the steam output having to be furnished, i.e. to lower the level when the steam output must be reduced and vice versa, and the second means 15 correlatively adjust the electrical energy furnished to the heating resistance 6.

2. Steam generator according to Claim 1, characterized in that the means for varying the level of the liquid in the enclosure 2 comprise a device 27 for detecting the level of the liquid to be evaporated, which comprises as many level sensors 27a, 27b, 27b as levels of liquid and consequently steam outputs having to be furnished, these level sensors 27a, 27b, 27c being connected to a comparator-metering circuit 25 which controls operation of a metering electrovalve 21 for the admission of liquid in the enclosure 2, as well as an electrovalve 20 for evacuating excess water, and the means 15 adjusting the electrical energy furnished to the resistance 6 are constituted by an electrical energy metering circuit which is connected to the comparator-metering circuit 25.

3. Steam generator according to Claim 2, characterized in that it comprises an operating and programming circuit 22 connected to the electrical supply network 23 and which is connected to the electrical energy metering circuit 15 and to the comparator-metering circuit 25, this operating and programming circuit 22 also being connected to an electrovalve 17 for evacuating the steam, to the electrovalve 20 for evacuating excess water or for the cleaning cycle and also to an electrovalve 18 for supplying water during the cleaning cycle.

4. Steam generator according to Claim 3, characterized in that it comprises an outer probe 34 connected to the energy metering circuit 15 to impose a variation of the steam output produced.

5. Steam generator according to either one of Claims 3 and 4, characterized in that the cyclic energy metering circuit 15 comprises a contact 38 connected in series with the heating resistance 6 and which is controlled by a bimetal 37 heated by a resistance 36.

6. Steam generator according to Claim 5, characterized in that the energy metering circuit 15 comprises a variable resistance 35, manually adjustable, connected in series with the resistance 36 heating the bimetal 37.

7. Steam generator according to Claim 5, characterized in that the resistance 36 for heating the bimetal 37 is connected to an amplifier 41 controlled by a time base 42 connected to a humidity probe 43 to servo-control the operation of the energy metering circuit 15 and consequently control the steam output furnished as a function of the hygrometric degree of the air.
